# EUROPÄISCHE PATENTSCHRIFT

(11) **EP 1 303 845 B1**
(45) Veröffentlichungstag und Bekanntmachung des Hinweises auf die Patenterteilung: **24.03.2004**
(21) Anmeldenummer: 01951687.1
(22) Anmeldetag: 17.07.2001
(51) Int. Cl.: G08G 1/01

(54) **VERFAHREN ZUR ERMITTLUNG VON VERKEHRSLAGEINFORMATIONEN**
METHOD FOR DETERMINING TRAFFIC RELATED INFORMATION
PROCEDE DE DETERMINATION D'INFORMATIONS RELATIVES A LA SITUATION DU TRAFIC

(30) Priorität: 19.07.2000 DE 10035501; 06.07.2001 DE 10133001
(43) Veröffentlichungstag der Anmeldung: 23.04.2003
(73) Patentinhaber: Volkswagen Aktiengesellschaft, 38436 Wolfsburg (DE)
(72) Erfinder: WILLENBROCK, Ralf, 10965 Berlin (DE)
(86) Internationale Anmeldenummer: PCT/EP2001/008237
(87) Internationale Veröffentlichungsnummer: WO 2002/007125

(56) Entgegenhaltungen:
- DE-A- 19 638 069
- US-A- 5 483 446
- US-A- 5 539 645
- US-A- 5 566 072
- PATENT ABSTRACTS OF JAPAN vol. 1996, no. 01, 31. Januar 1996 (1996-01-31) & JP 07 234989 A (UNISIA JECS CORP), 5. September 1995 (1995-09-05)
- PATENT ABSTRACTS OF JAPAN vol. 1999, no. 08, 30. Juni 1999 (1999-06-30) & JP 11 086184 A (AQUEOUS RES:KK), 30. März 1999 (1999-03-30)
- PATENT ABSTRACTS OF JAPAN vol. 1996, no. 10, 31. Oktober 1996 (1996-10-31) & JP 08 161685 A (NIPPON SIGNAL CO LTD:THE), 21. Juni 1996 (1996-06-21)

## Beschreibung

Die Erfindung betrifft ein Verfahren zur Ermittlung von Verkehrslageinformationen innerhalb eines Verkehrsnetzes mit Hilfe von mobilen Detektoren, insbesondere Fahrzeugen einer Stichprobenflotte, die ein Endgerät aufweisen, eine Zentrale zur Ermittlung von Verkehrslageinformationen innerhalb eines Verkehrsnetzes, die zumindest von einem mobilen Detektor Daten seiner geographischen Position erhält, ein Endgerät in einem mobilen Detektor, das zumindest eine Positionsbestimmungseinrichtung beinhaltet oder mit dieser verbunden ist, und eine Datenverarbeitungseinrichtung und eine Einrichtung zum Datenaustausch mit der Zentrale umfasst, sowie ein Softwareprogrammprodukt, das direkt in einen internen Speicher einer Zentrale und/oder des Endgerätes eines mobilen Detektors ladbar ist.

Die Erfassung und Beschreibung der Verkehrslage ist eine wesentliche Aufgabe im Bereich der Verkehrstelematik, die beispielsweise das Ziel hat, Verkehrsteilnehmer über Situationen mit Verkehrsbehinderungen zu informieren und diese Situationen zu entzerren und gegebenenfalls durch entsprechende vorausschauende Umlenkung von Verkehrsteilnehmern auf weniger belastete Strecken zu vermeiden. Eine andere Aufgabe besteht in der Ermittlung von Informationen für die Verkehrs- und Strassennetzplanung.

Es sind verschiedenste Lösungen zur Ermittlung von Verkehrsinformationen bekannt. So ist aus der deutschen Offenlegungsschrift DE 195 08 486 ein Verfahren zur Ermittlung von Verkehrslage- oder Strassenzustandsdaten bekannt, bei dem einzelne als "Floating cars" bezeichnete Stichprobenfahrzeuge vorbestimmte Fahrzeugdaten und dazugehörige Positionsdaten an eine Verkehrszentrale übermitteln. Die Verkehrszentrale ermittelt über die empfangenen Daten anhand bestimmter Algorithmen die Verkehrslage.

Die deutsche Offenlegungsschrift DE 195 21 919 A1 schlägt ein Verfahren zur Ermittlung von Verkehrslageinformationen vor, bei dem die erfassten Fahrzeug- und Positionsdaten bereits in dem als Detektor arbeitenden Fahrzeug mindestens einer vorgegebenen Klasse von Fahrzeug- und Positionsdaten, die einem bestimmten typischen Fahrzeugverhalten entsprechen, zugeordnet werden. Diese Klassen werden als Fahrzeugverhaltensmuster bezeichnet. Das zugeordnete Fahrzeugverhaltensmuster wird mit den Positionsdaten des Fahrzeuges mindestens teilweise in kodierter Form an die Verkehrszentrale übergeben. In der EP 789 341 A1 wird weiterhin vorgeschlagen, zur Ermittlung von Verkehrslageinformationen im Endgerät des mobilen Detektors als Fahrzeugdaten die Geschwindigkeit des Fahrzeuges heranzuziehen, indem diese fortlaufend erfasst und im Endgerät im Vergleich zu einer als Referenz im Detektor bekannten Grenzgeschwindigkeit ausgewertet wird, um bei Unterschreiten dieser Grenzgeschwindigkeit eine unterhalb des Schwellenwertes liegende Verkehrszustandsänderung zu erkennen. Das sich daraufhin im Auswertezustand t₀ befindliche Endgerät überprüft nun die erfassten Geschwindigkeitswerte im Vergleich zur Grenzgeschwindigkeit und interpretiert nach Durchlaufen einer Zeit t₀ + t₁ den Verkehrszustand auf dem Streckenabschnitt insgesamt als Verkehrsstörung, wenn der mobile Detektor mit einer geringeren Geschwindigkeit gefahren ist als die hinterlegte Grenzgeschwindigkeit. Wurde vom Endgerät ein Verkehrszustand als gestört analysiert, wird ein entsprechendes Datentelegramm erzeugt und über ein Mobilfunknetz an die Verkehrszentrale übermittelt.

Ähnliche Verfahren sind beispielsweise aus der US 5 539 645, der US 5 483 446 und der JP-A-07 234 989 bekannt.

Der Nachteil der vorbekannten Verfahren liegt vor allem darin, dass eine Grosse Anzahl von fehlerhaften und/oder nicht relevanten Meldungen generiert wird, insbesondere längere Haltestopps vor Lichtsignalanlagen, Schranken etc. im innerstädtischen Bereich sowie Abbremsvorgänge vor Ortsdurchfahrten werden als Verkehrsstörungen erkannt und an den Kunden weitergegeben.

Die Aufgabe der Erfindung besteht darin, die Ermittlung von Verkehrslageinformationen so durchzuführen, dass die Anzahl der falschen und/oder nicht relevanten Verkehrslageinformationen weiter reduziert wird und ein genaues Bild der Verkehrslage erhalten wird.

Die Aufgabe der Erfindung wird durch die Merkmale des Patentanspruchs 1 gelöst. Vorteilhafte Aus- und Weiterbildungen sind in den Unteransprüchen dargestellt.

Es ist vorgesehen, zur Verkehrslagebeurteilung mit Hilfe von mobilen Detektoren zumindest die Standardabweichung, d.h. die durchschnittliche Abweichung der vom mobilen Detektor gefahrenen Geschwindigkeit von der mittleren Geschwindigkeit des mobilen Detektors auf einem Streckenabschnitt und/oder die Süllstandszeiten auf dem befahrenen Streckenabschnitt zu verwenden.

Die verarbeitbaren Daten der Streckenabschnitte bzw. das Strassennetz, welche zur Verkehrslagebeurteilung herangezogen werden, werden dabei beispielsweise nach einem Verfahren, wie es in der DE 100 52 109 beschrieben wird, erzeugt.

Nach einer vorteilhaften Ausführung der Erfindung werden dabei folgende Schritte durchgeführt. In einem vorzugsweise ersten Verfahrensschritt wird die mittlere Geschwindigkeit eines mobilen Detektors auf mindestens einem von ihm befahrenen Streckenabschnitt ermittelt. Zusätzlich erfolgt die Ermittlung der Standardabweichung der vom Detektor gefahrenen Geschwindigkeit von der mittleren Geschwindigkeit bzw. der Durchschnittsgeschwindigkeit auf dem befahrenen Streckenabschnitt und/oder der Summe der Stillstandszeiten des mobilen Detektors in Bezug zu der Reisezeit des mobilen Detektors auf dem Streckenabschnitt, dabei wird die Summe der Reisezeiten vorzugsweise im Verhältnis zur Reisezeit angegeben.

Die ermittelte Standardabweichung des befahrenen Streckenabschnittes wird als Funktion der mittleren Geschwindigkeit auf dem befahrenen Streckenabschnitt mit mindestens einem Grenzverlauf, der in Abhängigkeit von der Standardabweichung und der mittleren Geschwindigkeit festgelegt wird, verglichen. Mit anderen Worten wird aus der Standardabweichung und der mittleren Geschwindigkeit ein Punkt in einem aus Standardabweichung und mittlerer Geschwindigkeit gebildeten Koordinatensystem festgelegt, der beispielsweise in einem Bereich neben oder auf dem mindestens einen Grenzverlauf liegt.

Zusätzlich oder alleinig kann ein Vergleich der Summe der Stillstandszeiten im Verhältnis zur Reisezeit auf dem befahrenen Streckenabschnitt als Funktion der mittleren Geschwindigkeit auf dem Streckenabschnitt mit mindestens einem Grenzverlauf, der in Bezug auf die Summe der Stillstandszeiten auf dem befahrenen Streckenabschnitt und der mittleren Geschwindigkeit festgelegt wird, durchgeführt werden. Mit anderen Worten wird ebenfalls ein Koordinatensystem aus dem Verhältnis der Summe der Stillstandszeiten zu der Reisezeit auf dem vordefinierten Streckenabschnitt und der mittleren Geschwindigkeit auf dem Streckenabschnitt gebildet. In diesem Koordinatensystem wird mindestens ein Grenzverlauf zur Definition von Verkehrszuständen bestimmt und der Koordinatenpunkt, der aus der Summe der Stillstandszeiten zur Reisezeit und der mittleren Geschwindigkeit gebildet wird, im Koordinatensystem beschrieben. In einem weiteren Verfahrensschritt erfolgt die Ermittlung der Verkehrslage auf dem Streckenabschnitt in Abhängigkeit des Vergleiches der Standardabweichung als Funktion der mittleren Geschwindigkeit und/oder in Abhängigkeit des Vergleiches der Summe der Stillstandszeiten im Verhältnis zur Reisezeit als Funktion der mittleren Geschwindigkeit mit dem jeweiligen Grenzverlauf. Dabei definiert jeder der Grenzverläufe vorzugsweise die Grenze zwischen zwei Verkehrszuständen.

Nach einer bevorzugten Weiterbildung können sowohl für die Standardabweichung als Funktion der mittleren Geschwindigkeit als auch für die Summe der Stillstandszeiten als Funktion der mittleren Geschwindigkeit mehrere Grenzverläufe vorgesehen sein, die unterschiedliche Verkehrszustände, wie "Stau", "Dicht", "Zäh fliessender Verkehr" oder "Frei", definieren.

Um sogenannte Pendelvorgänge um einen Grenzverlauf zu vermeiden, können die Grenzverläufe eine sogenannte Hysterese aufweisen, das heisst, abhängig davon, von welchem Verkehrszustand eine Änderung am Grenzverlauf ausgeht, ist ein anderer Wert bzw. Werteverlauf des Grenzverlaufes zu verwenden.

Eine Ausbildung der Erfindung sieht weiterhin vor, dass die Grenzverläufe zur Definition der Verkehrszustände in Abhängigkeit des Strassentyps (Autobahn, Landstrasse usw.) festgelegt werden. Es besteht jedoch auch die Möglichkeit, die Grenzverläufe streckenabhängig festzulegen. Hier können solche Parameter wie Kurvenradien, Steigungen usw. eine Rolle spielen.

Die Erfindung sieht weiterhin in einer Ausbildung der Erfindung vor, dass die Grenzverläufe in Abhängigkeit der Infrastruktur (Kreuzungen, Ampeln, Ein- und Ausfahrten sowie der Art der Bebauung am Streckenabschnitt usw.) definiert werden. Auch eine zeitabhängige Festlegung der Grenzverläufe ist möglich, so können zum Beispiel im Berufsverkehr andere Grenzen vorgesehen sein als am Wochenende.

Eine Weiterbildung sieht dabei vor, dass die Grenzverläufe nicht statisch, sondern dynamisch festgelegt werden, ändert sich eine Situation auf einem Streckenabschnitt, werden die Grenzverläufe der jeweiligen Situation angepasst.

Gemäss einer Ausbildung der Erfindung kann vorgesehen sein, dass zumindest in Abhängigkeit der zulässigen Höchstgeschwindigkeit auf einem Streckenabschnitt eine Verkehrslagebestimmung in Abhängigkeit der Standardabweichung als Funktion der mittleren Geschwindigkeit und/oder in Abhängigkeit der Summe der Stillstandszeiten als Funktion der mittleren Geschwindigkeit erfolgt. So erfolgt vorzugsweise auf Autobahnen und Highways eine Verkehrslageermittlung in Abhängigkeit der Standardabweichung und auf Stadtstrassen eine Verkehrslageermittlung in Abhängigkeit der Stillstandszeiten auf den Streckenabschnitten. Es sind jedoch auch Verkehrslageermittlungen in Abhängigkeit der Standardabweichung und der Stillstandszeiten denkbar.

Eine andere Ausbildung der Erfindung sieht vor, dass zumindest infrastruktur abhängig eine Verkehrslageermittlung in Abhängigkeit der Standardabweichung als Funktion der mittleren Geschwindigkeit und/oder in Abhängigkeit der Summe der Stillstandszeiten als Funktion der mittleren Geschwindigkeit erfolgt.

Ausserdem kann vorgesehen sein, dass zur Verkehrslageermittlung zusätzlich das Beschleunigungsverhalten des mobilen Detektors herangezogen wird. Dies hat den Vorteil, dass eine genauere Unterscheidung zwischen Ampelphasen und einem Stau auf einem Streckenabschnitt unterschieden werden kann..

Die Verkehrslageermittlung kann sowohl in einer Zentrale als auch im mobilen Detektor durchgeführt werden. Erfolgt die Ermittlung in der Zentrale, sendet der jeweilige mobile Detektor zumindest seine zeitlichen Positionsdaten an die Zentrale, die daraus Geschwindigkeiten ermitteln kann. Es kann jedoch auch vorgesehen sein, dass der jeweilige mobile Detektor zusätzlich seine Geschwindigkeitsdaten sendet. Wird die Verkehrslage direkt vom mobilen Detektor ermittelt, sieht eine Ausführung vor, dass der mobile Detektor Daten einer erwarteten oder derzeitigen Verkehrslage erhält, und nur bei Änderung der Verkehrslage Daten der Verkehrslage an die Zentrale sendet. Dabei besteht auch die Möglichkeit, dass der mobile Detektor seine Daten nicht während der Fahrt an die Zentrale übermittelt, sondern die Daten nach Beendigung der Fahrt übergeben werden. Ein solches Verfahren kann beispielsweise bei der Verkehrswegeplanung eingesetzt werden.

Die Zentrale zur Ermittlung von Verkehrslageinformationen ist derart ausgebildet, dass sie das erfindungsgemässe Verfahren durchführen kann und/oder durchführt. Sie weist eine Datenkommunikationsverbindung zu den mobilen Detektoren auf, über welche sie Positionsdaten und eventuell Fahrzustandsdaten des mobilen Detektors erhält.

Ausserdem ist ein Endgerät in einem mobilen Detektor vorgesehen, das zumindest eine Positionsbestimmungseinrichtung beinhaltet oder mit dieser verbunden ist, und eine Datenverarbeitungseinrichtung und eine Einrichtung zum Datenaustausch mit einer Zentrale umfasst, wobei das Endgerät zur Durchführung des erfindungsgemässen Verfahrens ausgebildet ist.

Eine Ausbildung des Endgerätes sieht vor, dass das Endgerät seine Geschwindigkeit aus seinen zeitlichen Positionsdaten ermittelt. Es kann jedoch die Geschwindigkeit des mobilen Detektors von einem Fahrgeschwindigkeitssensor erhalten oder aus Fahrzustandsdaten ermitteln.

Des weiteren ist ein Softwareprogrammprodukt vorgesehen, das direkt in einen internen Speicher der Zentrale und/oder des Endgerätes eines mobilen Detektors ladbar ist und Programmschritte umfasst, mit denen die Verfahrensschritte gemäss dem erfindungsgemässen Verfahren durchgeführt werden und/oder ausführbar sind, wenn das Programmprodukt in der Zentrale und/oder im Endgerät läuft.
Nachfolgend wird die Erfindung anhand eines Ausführungsbeispiels näher beschrieben. Die zugehörigen Zeichnungen zeigen:
- Fig. 1:: ein Blockschaltbild eines Systems zur Ermittlung der Verkehrslage
- Fig. 2:: ein Beispiel der Ermittlung der Verkehrslage mit Hilfe der Standardabweichung und
- Fig. 3:: ein Beispiel der Ermittlung der Verkehrslage über die Summe der Stillstandszeiten.

In Fig. 1 ist ein System zur Erfassung von Verkehrslageinformationen auf einer von mindestens einem mobilen Detektor 1, insbesondere einem Fahrzeug einer Stichprobenflotte, befahrenen Route dargestellt. Das Endgerät 1a eines mobilen Detektors 1, weist eine Positionsbestimmungseinrichtung zur Ermittlung der geographischen Koordinaten seines momentanen Standortes, vorzugsweise eine Satelliten gestützte Erfassungseinrichtung 2, eine Datenverarbeitungseinrichtung 6 und eine Einrichtung 4 zur bidirektionalen Datenkommunikation mit einer entsprechenden Kommunikationseinrichtung einer Zentrale 3 auf. Über diese Datenkommunikationsstrecke kommuniziert das Endgerät 1a über ein Point-to-Point-Verfahren mit der Zentrale 3 und sendet im einfachsten Fall seine zeitlich erfassten geographischen Koordinaten an die Zentrale 3, die aus der zeitlichen Änderung der geographischen Koordinaten des mobilen Detektors 1 mit Hilfe des erfindungsgemässen Verfahrens die Verkehrslage auf einem Streckenabschnitt und/oder die Reisezeiten auf dem Streckenabschnitt ermittelt. Eine andere Möglichkeit besteht darin, dass das Endgerät 1a in der Datenverarbeitungseinrichtung 6 selbst aus den Positionsdaten die Geschwindigkeit des mobilen Detektors ermittelt oder von einer Erfassungseinrichtung erhält und mit Hilfe des erfindungsgemässen Verfahrens die Verkehrslage ermittelt und in Abhängigkeit vordefinierter Kriterien, beispielsweise in Abhängigkeit des Vergleiches mit momentanen und/oder Erwartungswerten mit Daten des betreffenden Streckenabschnittes, wie sie beispielsweise nach einem Verfahren, wie es in der DE 100 52 109 dargestellt ist, erzeugt werden, an die Zentrale 3 sendet. Die Daten der Streckenabschnitte bzw. eines Ermittlungsnetzes für die Verkehrslage sind entweder in der Datenverarbeitungseinrichtung 6 abgelegt oder werden den mobilen Detektoren 1 über ein Kommunikationsverfahren, beispielsweise in Abhängigkeit ihrer Position von der Zentrale 3 übertragen.

Nachfolgend wird anhand der Fig. 2 bis 3 das erfindungsgemässe Verfahren anhand eines konkreten Beispiels näher erläutert. Bei diesem Beispiel wird das zu beurteilende Verkehrswegenetz, das nur die Streckenabschnitte des tatsächlichen Strassennetzes beinhaltet, die für eine Verkehrslagebeurteilung relevant erscheinen, in drei Strassentypen unterteilt. Dies sind einmal die Autobahnen und Highways mit einer sehr hohen zulässigen Höchstgeschwindigkeit, die Landstrassen und die Stadtstrassen mit Lichtsignalanlagen und Kreuzungen.

Zur Verkehrslagebeurteilung auf den Autobahnen und Highways wird im Ausfahrungsbeispiel die Standardabweichung σ als Funktion der mittleren Geschwindigkeit vₘ des mobilen Detektors 1 auf dem Streckenabschnitt A-B herangezogen. Dazu wird die momentane Geschwindigkeit vᵢ des mobilen Detektors 1 kontinuierlich oder in definierten Zeitabständen erfasst oder aus dem zeitlichen Verlauf der Positionsdaten auf dem Streckenabschnitt A-B errechnet, daraus die mittlere Geschwindigkeit vₘ des mobilen Detektors 1 auf dem Streckenabschnitt ermittelt und daraus die Standardabweichung σ der vom mobilen Detektor 1 gefahrenen Geschwindigkeit vᵢ von der mittleren Geschwindigkeit v_{*m*} ermittelt.
Die Standardabweichung σ berechnet sich dabei gemäss folgender Formel: wobei n die Anzahl der ermittelten zeitlichen Positionen des mobilen Detektors ist.

Fig. 2a zeigt mehrere Verläufe der Geschwindigkeit vᵢ und der mittleren Geschwindigkeit vₘ auf dem Streckenabschnitt A-B für unterschiedliche Verkehrszustände. Errechnet man nun für jeden der Geschwindigkeitsverläufe v_{1,} v₂, v₃ die Standardabweichung σ als Funktion der mittleren Geschwindigkeit vₘ und vergleicht sie mit verschiedenen Grenzverläufen G1, G2, G3, die unterschiedliche Verkehrszustände auf dem Streckenabschnitt A-B definieren, erhält man die Verkehrslage während der Fahrt des mobilen Detektors 1 auf dem Streckenabschnitt. Während der Fahrt auf dem Streckenabschnitt mit der Geschwindigkeit v₁ war die mittlere Geschwindigkeit vₘ₁ relativ gering, die Standardabweichung σ jedoch aufgrund eines Stop-and-go-Verhaltens des mobilen Detektors 1 jedoch sehr gross, es wird ein "Stau" erkannt. Die Fahrt mit der Geschwindigkeit v₂ zeigt eine mittlere Geschwindigkeit vₘ von ca.80 km/h mit einer geringeren Standardabweichung σ. Die Fahrt mit der Geschwindigkeit v₃ zeigt eine hohe mittlere Geschwindigkeit vₘ mit einer geringen Standardabweichung σ. Der Streckenabschnitt A-B ist frei. Zur Vermeidung von Pendelvorgängen bei der Erkennung der Verkehrslage zwischen zwei Verkehrszuständen wurde hier zusätzlich für jeden Grenzverlauf eine Hysterese H eingeführt.

Bei der Verkehrslageermittlung auf Stadtstrassen besteht das Problem, dass die Lichtsignalanlagen ein starkes Stop-and-go-Verhalten bedingen, dass von tatsächlichen Staus unterschieden werden muss. Aus diesem Grund ist es auf Stadtstrassen sinnvoll, eine Verkehrslageerfassung mit Hilfe der Summe der Stillstandszeiten auf einem Streckenabschnitt durchzuführen. Fig. 3a zeigt die Geschwindigkeitsverläufe v_{4,} v₆ für zwei Fahrten von mobilen Detektoren 1 auf einem Streckenabschnitt A-B einer Stadtstrasse. Wie zu erkennen ist, ist der Stillstandsanteil S zur Fahrzeit t auf dem Streckenabschnitt A-B während der Fahrt mit der Geschwindigkeit v₅ relativ gross und die mittlere Geschwindigkeit vₘ gering. Wird nun der prozentuale Stillstandsanteil S als Funktion der mittleren Geschwindigkeit vₘ mit den Grenzverläufen G1 und G2 (Fig.3b) verglichen, ist festzustellen, dass der Streckenabschnitt gestaut war. Dagegen war während der Fahrt mit der Geschwindigkeit v₄ der Streckenabschnitt frei. Gegebenenfalls kann bei der Verkehrslageermittlung auf Stadtstrassen die Standardabweichung als zusätzliches Kriterium betrachtet werden.

Auf Landstrassen mit einer zulässigen Höchstgeschwindigkeit bis 100km/h sollte vorzugsweise eine Verkehrslageermittlung über die Standardabweichung der vom mobilen Detektor gefahrenen Geschwindigkeit vᵢ von der mittleren Geschwindigkeit vₘ durchgeführt werden, wobei sowohl die Anzahl der Grenzverläufe G als auch ihr Verlauf gegenüber einer Verkehrslageermittlung auf Autobahnen und Highways unterschiedlich sein kann. Des weiteren kann vorgesehen sein, dass der Verkehr in entgegengesetzter Fahrtrichtung, dass heisst die Verkehrslage auf der Gegenspur und/oder die Beschleunigung des mobilen Detektors 1 berücksichtigt wird. Ausserdem ist möglich, den Stillstandsanteil, insbesondere in Grenzbereichen zweier Verkehrszustände zu berücksichtigen.

## Patentansprüche

1. Verfahren zur Ermittlung von Verkehrslageinformationen innerhalb eines Verkehrsnetzes mit Hilfe von mobilen Detektoren (1), insbesondere Fahrzeugen einer Stichprobenflotte, die ein Endgerät (1a) aufweisen, wobei bei dem Verfahren folgende Schritte durchgeführt werden:
- Ermittlung der mittleren Geschwindigkeit (vₘ) mindestens eines mobilen Detektors (1) auf mindestens einem von ihm befahrenen Streckenabschnitt (A-B),
- Ermittlung der Standardabweichung (σ) der vom mobilen Detektor (1) gefahrenen Geschwindigkeit (vᵢ) von der mittleren Geschwindigkeit (vₘ) auf dem befahrenen Streckenabschnitt (A-B) und/oder der Summe (S) der Stillstandszeiten des mobilen Detektors (1) auf dem befahrenen Streckenabschnitt (A-B),
- Vergleich der Standardabweichung (σ) als Funktion der mittleren Geschwindigkeit (vₘ) auf dem befahrenen Streckenabschnitt (A-B) mit mindestens einem Grenzverlauf (G), der die Grenze zwischen zwei Verkehrszuständen definiert und der in Abhängigkeit von Standardabweichung (σ) und mittlerer Geschwindigkeit (vₘ) festgelegt wird, und/oder
- Vergleich der Summe (S) der Stillstandszeiten auf dem befahrenen Streckenabschnitt (A-B) als Funktion der mittleren Geschwindigkeit (vₘ) auf dem befahrenen Streckenabschnitt (A-B) mit mindestens einem Grenzverlauf (G), der die Grenze zwischen zwei Verkehrszuständen definiert und der in Abhängigkeit von der Summe (S) der Stillstandszeiten auf dem befahrenen Streckenabschnitt (A-B) und der mittleren Geschwindigkeit (vₘ) auf dem Streckenabschnitt (A-B) festgelegt wird,
- Ermittlung eines Verkehrslagezustandes in Abhängigkeit des Vergleiches der Standardabweichung (σ) als Funktion der mittleren Geschwindigkeit (vₘ) mit dem mindestens einen Grenzverlauf (G), der in Abhängigkeit von Standardabweichung (σ) und mittlerer Geschwindigkeit (vₘ) festgelegt ist, und/oder
- Ermittlung eines Verkehrslagezustandes in Abhängigkeit des Vergleiches der Summe (S) der Stillstandszeiten als Funktion der mittleren Geschwindigkeit (vₘ) mit dem mindestens einen Grenzverlauf (G), der in Abhängigkeit von der Summe (S) der Stillstandszeiten und der mittleren Geschwindigkeit (vₘ) auf dem Streckenabschnitt (A-B) festgelegt ist.

2. Verfahren nach Anspruch 1, **dadurch gekennzeichnet, dass** mehrere Grenzverläufe (G), die in Abhängigkeit von Standardabweichung (σ) und mittlerer Geschwindigkeit (vₘ) auf einem Streckenabschnitt (A-B) festgelegt werden, vorgesehen sind.

3. Verfahren nach einem der Ansprüche 1 oder 2, **dadurch gekennzeichnet, dass** mehrere Grenzverläufe (G), die in Abhängigkeit der Summe (S) der Stillstandszeiten auf dem befahrenen Streckenabschnitt (A-B) und der mittleren Geschwindigkeit (vₘ) auf dem Streckenabschnitt (A-B) festgelegt werden, vorgesehen sind.

4. Verfahren nach einem der Ansprüche 1 bis 3, **dadurch gekennzeichnet, dass** mindestens einer der Grenzverläufe (G) eine Hysterese (H) aufweist.

5. Verfahren nach einem der Ansprüche 1 bis 4, **dadurch gekennzeichnet, dass** die Grenzverläufe (G) zur Definition der Verkehrszustände in Abhängigkeit des Strassentyps festgelegt werden.

6. Verfahren nach einem der Ansprüche 1 bis 5, **dadurch gekennzeichnet, dass** die Grenzverläufe (G) streckenabhängig festgelegt werden.

7. Verfahren nach einem der Ansprüche 1 bis 6, **dadurch gekennzeichnet, dass** die Grenzverläufe (G) infrastrukturabhängig festgelegt werden.

8. Verfahren nach einem der Ansprüche 1 bis 7, **dadurch gekennzeichnet, dass** die Grenzverläufe (G) zeitabhängig festgelegt werden.

9. Verfahren nach einem der Ansprüche 1 bis 8, **dadurch gekennzeichnet, dass** die Grenzverläufe (G) veränderbar sind.

10. Verfahren nach einem der Ansprüche 1 bis 9, **dadurch gekennzeichnet, dass** zumindest in Abhängigkeit der zulässigen Höchstgeschwindigkeit auf einem Streckenabschnitt (A-B) eine Verkehrslageermittlung in Abhängigkeit der Standardabweichung (σ) als Funktion der mittleren Geschwindigkeit (vₘ) und/oder in Abhängigkeit der Summe (S) der Stillstandszeiten als Funktion der mittleren Geschwindigkeit (vₘ) erfolgt.

11. Verfahren nach einem der Ansprüche 1 bis 10, **dadurch gekennzeichnet, dass** zumindest infrastrukturabhängig eine Verkehrslageermittlung in Abhängigkeit der Standardabweichung (σ) als Funktion der mittleren Geschwindigkeit (vₘ) und/oder in Abhängigkeit der Summe (S) der Stillstandszeiten als Funktion der mittleren Geschwindigkeit (vₘ) auf einem Streckenabschnitt (A-B) erfolgt.

12. Verfahren nach einem der Ansprüche 1 bis 11, **dadurch gekennzeichnet, dass** zur Verkehrslageermittlung zusätzlich das Beschleunigungsverhalten des mobilen Detektors (1) herangezogen wird.

13. Verfahren nach einem der Ansprüche 1 bis 12, **dadurch gekennzeichnet, dass** die Verkehrslageermittlung in einer Zentrale (3) durchgeführt wird, die zumindest zeitliche Daten der Position des mindestens einen mobilen Detektors (1) erhält.

14. Verfahren nach einem der Ansprüche 1 bis 12, **dadurch gekennzeichnet, dass** eine Verkehrslageermittlung im Endgerät (1a) des mobilen Detektors (1) durchgeführt wird und Daten der Verkehrslage an eine Zentrale (3) gesendet und/oder an diese übergeben werden.

15. Verfahren nach Anspruch 14, **dadurch gekennzeichnet, dass** die Zentrale (3) dem mobilen Detektor (1) Daten einer erwarteten Verkehrslage sendet und der mobile Detektor (1) im wesentlichen nur bei Änderung der erwarteten Verkehrslage Daten der ermittelten Verkehrslage an die Zentrale (3) übermittelt.

16. Zentrale zur Ermittlung von Verkehrslageinformationen innerhalb eines Verkehrsnetzes, die zumindest von einem mobilen Detektor (1) Daten seiner geographischen Position erhält, **dadurch gekennzeichnet, dass** die Zentrale (3) zur Durchführung eines Verfahrens nach einem der Ansprüche 1 bis 15 ausgebildet ist.

17. Zentrale nach Anspruch 16, **dadurch gekennzeichnet, dass** die Zentrale (3) vom mobilen Detektor (1) zeitliche Daten seiner geographischen Position erhält.

18. Zentrale nach Anspruch 16 oder 17, **dadurch gekennzeichnet, dass** die Zentrale (3) Fahrzustandsdaten des mobilen Detektors (1), zumindest die momentane Geschwindigkeit (vᵢ) erhält.

19. Endgerät in einem mobilen Detektor, das zumindest eine Positionsbestimmungseinrichtung (2) beinhaltet oder mit dieser verbunden ist, und eine Datenverarbeitungseinrichtung (6) und eine Einrichtung (4) zum Datenaustausch mit einer Zentrale (3) umfasst, **dadurch gekennzeichnet, dass** das Endgerät (1a) zur Durchführung eines Verfahrens nach einem der Ansprüche 1 bis 15 ausgebildet ist

20. Endgerät nach Anspruch 19, **dadurch gekennzeichnet, dass** das Endgerät (1a) die Geschwindigkeit (vᵢ) des mobilen Detektors (1) aus seinen zeitlichen Positionsdaten ermittelt.

21. Endgerät nach Anspruch 19, **dadurch gekennzeichnet, dass** das Endgerät (1a) die Geschwindigkeit (vi) des mobilen Detektors (1) von einem Fahrgeschwindigkeitssensor erhält oder aus Fahrzustandsdaten ermittelt.

22. Softwareprogrammprodukt, das direkt in einen internen Speicher einer Zentrale (3) und/oder eines Endgerätes (1a) eines mobilen Detektors (1) ladbar ist und Programmabschnitte umfasst, mit denen die Verfahrensschritte gemäss einem der Ansprüche 1 bis 15 ausgeführt werden und/oder ausführbar sind, wenn das Programmprodukt in der Zentrale (3) und/oder im Endgerät (1) läuft.

## Claims

1. Method for determining traffic situation information within a traffic network with the aid of mobile detectors (1), in particular vehicles of a fleet of random samples, which have a terminal (1a), the following steps being carried out in the method:
- determination of the average speed (vₘ) of at least one mobile detector (1) on at least one route section (A-B) covered by it,
- determination of the standard deviation (σ) of the speed (vᵢ) travelled by the mobile detector (1) from the average speed (vₘ) on the route section (A-B) covered and/or of the sum (S) of the stoppage times of the mobile detector (1) on the route section (A-B) covered,
- comparison of the standard deviation (σ) as a function of the average speed (vₘ) on the route section (A-B) covered with at least one boundary profile (G) which defines the boundary between two traffic states and which is defined as a function of the standard deviation (σ) and average speed (Vₘ), and/or
- comparison of the sum (S) of the stoppage times on the route section (A-B) covered as a function of the average speed (vₘ) on the route section (A-B) covered with the at least one boundary profile (G) which defines the boundary between two traffic states and which is defined as a function of the sum (S) of the stoppage times on the route section (A-B) covered and the average speed (vₘ) on the route section (A-B) covered,
- determination of a traffic situation state as a function of the comparison of the standard deviation (σ), as a function of the average speed (vₘ), with at least one boundary profile (G) which is defined as a function of the standard deviation (σ) and average speed (vₘ), and/or
- determination of a traffic situation state as a function of the comparison of the sum (S) of the stoppage times, as a function of the average speed (vₘ), with the at least one boundary profile (G) which is defined as a function of the sum (S) of the stoppage times and the average speed (vₘ) on the route section (A-B).

2. Method according to Claim 1, **characterized in that** a plurality of boundary profiles (G) are provided which are defined as a function of the standard deviation (σ) and average speed (vₘ) on a route section (A-B).

3. Method according to either of Claims 1 and 2, **characterized in that** a plurality of boundary profiles (G) are provided which are defined as a function of the sum (S) of the stoppage times on the route section (A-B) covered and the average speed (vₘ) on the route section (A-B).

4. Method according to one of Claims 1 to 3, **characterized in that** at least one of the boundary profiles (G) has a hysteresis (H).

5. Method according to one of Claims 1 to 4, **characterized in that**, for definition of the traffic states, the boundary profiles (G) are defined as a function of the type of road.

6. Method according to one of Claims 1 to 5, **characterized in that** the boundary profiles (G) are defined as a function of the route.

7. Method according to one of Claims 1 to 6, **characterized in that** the boundary profiles (G) are defined as a function of the infrastructure.

8. Method according to one of Claims 1 to 7, **characterized in that** the boundary profiles (G) are defined as a function of the time.

9. Method according to one of Claims 1 to 8, **characterized in that** the boundary profiles (G) can be changed.

10. Method according to one of Claims 1 to 9, **characterized in that** a determination of a traffic situation takes place as a function of the standard deviation (σ), as a function of the average speed (vₘ) and/or as a function of the sum (S) of the stoppage times, as a function of the average speed (vₘ), at least as a function of the permissible maximum speed on a route section (A-B).

11. Method according to one of Claims 1 to 10, **characterized in that** a determination of the traffic situation as a function of the standard deviation (σ), as a function of the average speed (vₘ), and/or as a function of the sum (S) of the stoppage times, as a function of the average speed (vₘ), takes place on a route section (A-B) at least as a function of the infrastructure.

12. Method according to one of Claims 1 to 11, **characterized in that**, in order to determine the traffic situation, the acceleration behaviour of the mobile detector (1) is additionally used.

13. Method according to one of Claims 1 to 12, **characterized in that** the determination of the traffic situation is carried out in a central unit (3) which obtains at least time-related data concerning the position of the at least one mobile detector (1).

14. Method according to one of Claims 1 to 12, **characterized in that** a determination of the traffic situation is carried out in the terminal (1a) of the mobile detector (1) and data concerning the traffic situation are sent to a central unit (3) and/or are passed on to it.

15. Method according to Claim 14, **characterized in that** the central unit (3) sends the mobile detector (1) data concerning an anticipated traffic situation, and the mobile detector (1) conveys data concerning the traffic situation which has been determined to the central unit (3) essentially only if there is a change in the anticipated traffic situation.

16. Central unit for determining traffic situation information within a traffic network, the unit obtaining at least from one mobile detector (1) data concerning its geographical position, **characterized in that** the central unit (3) is designed for carrying out a method according to one of Claims 1 to 15.

17. Central unit according to Claim 16, **characterized in that** the central unit (3) obtains from the mobile detector (1) time-related data concerning its geographical position.

18. Central unit according to Claim 16 or 17, **characterized in that** the central unit (3) obtains driving state data, at least the speed (vᵢ) at a particular instance, from the mobile detector (1).

19. Terminal in a mobile detector, which contains at least one position-defining device (2) or is connected thereto, and comprises a data processing device (6) and a device (4) for data exchange with a central unit (3), **characterized in that** the terminal (1a) is designed for carrying out a method according to one of Claims 1 to 15.

20. Terminal according to Claim 19, **characterized in that** the terminal (1a) determines the speed (vᵢ) of the mobile detector (1) from its time-related positional data.

21. Terminal according to Claim 19, **characterized in that** the terminal (1a) obtains the speed (vᵢ) of the mobile detector (1) from a driving speed sensor or determines it from driving state data.

22. Software program product which can be loaded directly into an internal memory of a central unit (3) and/or of a terminal (1a) of a mobile detector (1) and comprises program sections with which the method steps according to one of Claims 1 to 15 are executed and/or can be executed when the program product is running in the central unit (3) and/or in the terminal (1).

## Revendications

1. Procédé de détermination d'informations relatives à la situation du trafic au sein d'un réseau de circulation à l'aide de détecteurs mobiles (1), plus particulièrement les véhicules d'une flotte d'essai, lesquels présentent un terminal (1a), les étapes suivantes étant effectuées pour le procédé :
- Détermination de la vitesse moyenne (vₘ) d'au moins un détecteur mobile (1) sur au moins l'une des portions de trajet (A-B) parcourues par lui,
- Détermination de l'écart type (σ) entre la vitesse (vᵢ) à laquelle se déplace le détecteur mobile (1) et la vitesse moyenne (vₘ) sur la portion de trajet (A-B) parcourue et/ou de la somme (S) des temps d'arrêt du détecteur mobile (1) sur la portion de trajet (A-B) parcourue,
- Comparaison de l'écart type (σ) en tant que fonction de la vitesse moyenne (vₘ) sur la portion de trajet (A-B) parcourue avec au moins une courbe limite (G) qui définit la limite entre deux états du trafic et qui est déterminée en fonction de l'écart type (σ) et de la vitesse moyenne (vₘ), et/ou
- Comparaison de la somme (S) des temps d'arrêt sur la portion de trajet (A-B) parcourue en tant que fonction de la vitesse moyenne (vₘ) sur la portion de trajet (A-B) parcourue avec au moins une courbe limite (G) qui définit la limite entre deux états du trafic et qui est déterminée en fonction de la somme (S) des temps d'arrêt sur la portion de trajet (A-B) parcourue et de la vitesse moyenne (vₘ) sur la portion de trajet (A-B),
- Détermination d'un état de la situation du trafic en fonction de la comparaison de l'écart type (σ) en tant que fonction de la vitesse moyenne (vₘ) avec l'au moins une courbe limite (G) qui est déterminée en fonction de l'écart type (σ) et de la vitesse moyenne (vₘ), et/ou
- Détermination d'un état de la situation du trafic en fonction de la comparaison de la somme (S) des temps d'arrêt en tant que fonction de la vitesse moyenne (vₘ) avec l'au moins une courbe limite (G) qui est déterminée en fonction de la somme (S) des temps d'arrêt et de la vitesse moyenne (vₘ) sur la portion de trajet (A-B).

2. Procédé selon la revendication 1, **caractérisé en ce que** sont prévues plusieurs courbes limites (G) qui sont déterminées en fonction de l'écart type (σ) et de la vitesse moyenne (vₘ) sur une portion du trajet (A-B).

3. Procédé selon l'une des revendications 1 ou 2, **caractérisé en ce que** sont prévues plusieurs courbes limites (G) qui sont déterminées en fonction de la somme (S) des temps d'arrêt sur la portion de trajet (A-B) parcourue et de la vitesse moyenne (vₘ) sur la portion de trajet (A-B).

4. Procédé selon l'une des revendications 1 à 3, **caractérisé en ce qu'**au moins l'une des courbes limites (G) présente une hystérésis (H).

5. Procédé selon l'une des revendications 1 à 4, **caractérisé en ce que** les courbes limites (G) sont déterminées pour définir les états du trafic en fonction du type de route.

6. Procédé selon l'une des revendications 1 à 5, **caractérisé en ce que** les courbes limites (G) sont déterminées en fonction du trajet.

7. Procédé selon l'une des revendications 1 à 6, **caractérisé en ce que** les courbes limites (G) sont déterminées en fonction de l'infrastructure.

8. Procédé selon l'une des revendications 1 à 7, **caractérisé en ce que** les courbes limites (G) sont déterminées en fonction du temps.

9. Procédé selon l'une des revendications 1 à 8, **caractérisé en ce que** les courbes limites (G) sont modifiables.

10. Procédé selon l'une des revendications 1 à 9, **caractérisé en ce qu'**une détermination de la situation de trafic en fonction de l'écart type (σ) en tant que fonction de la vitesse moyenne (vₘ) et/ou en fonction de la somme (S) des temps d'arrêt en tant que fonction de la vitesse moyenne (vₘ) est effectuée au moins en fonction de la vitesse maximale autorisée sur une portion du trajet (A-B).

11. Procédé selon l'une des revendications 1 à 10, **caractérisé en ce qu'**une détermination de la situation de trafic en fonction de l'écart type (σ) en tant que fonction de la vitesse moyenne (vₘ) et/ou en fonction de la somme (S) des temps d'arrêt en tant que fonction de la vitesse moyenne (vₘ) sur une portion du trajet (A-B) est effectuée au moins en fonction de l'infrastructure.

12. Procédé selon l'une des revendications 1 à 11, **caractérisé en ce que** le comportement d'accélération du détecteur mobile (1) est en plus utilisé pour déterminer la situation du trafic.

13. Procédé selon l'une des revendications 1 à 12, **caractérisé en ce que** la détermination de la situation du trafic est effectuée dans une centrale (3) qui reçoit au moins les données temporelles de la position de l'au moins un détecteur mobile (1).

14. Procédé selon l'une des revendications 1 à 12, **caractérisé en ce qu'**une détermination de la situation du trafic est effectuée dans le terminal (1a) du détecteur mobile (1) et que les données sur la situation du trafic sont envoyées à une centrale (3) et/ou transmises à celle-ci.

15. Procédé selon la revendication 14, **caractérisé en ce que** la centrale (3) envoie au détecteur mobile (1) des données sur une situation de trafic attendue et le détecteur mobile (1) ne transmet des données sur la situation de trafic déterminée à la centrale (3) pour l'essentiel qu'en cas de modification de la situation de trafic attendue.

16. Centrale de détermination des informations sur la situation de trafic au sein d'un réseau de circulation, laquelle reçoit de la part d'au moins un détecteur mobile (1) des données sur sa position géographique, **caractérisée en ce que** la centrale (3) est configurée pour réaliser un procédé selon l'une des revendications 1 à 15.

17. Centrale selon la revendication 16, **caractérisée en ce que** la centrale (3) reçoit de la part du détecteur mobile (1) des données temporelles sur sa position géographique.

18. Centrale selon la revendication 16 ou 17, **caractérisée en ce que** la centrale (3) reçoit des données sur l'état de conduite du détecteur mobile (1), du moins la vitesse momentanée (vᵢ).

19. Terminal dans un détecteur mobile qui comprend au moins un dispositif de détermination de la position (2) ou qui est relié avec celui-ci et qui comprend un dispositif de traitement de données (6) et un dispositif (4) pour l'échange de données avec une centrale (3), **caractérisé en ce que** le terminal (1a) est configuré pour réaliser un procédé selon l'une des revendications 1 à 15.

20. Terminal selon la revendication 19, **caractérisé en ce que** le terminal (1a) détermine la vitesse (vᵢ) du détecteur mobile (1) à partir de ses données temporelles de position.

21. Terminal selon la revendication 19, **caractérisé en ce que** le terminal (1a) reçoit la vitesse (vᵢ) du détecteur mobile (1) d'un capteur de vitesse de déplacement ou la détermine à partir des données sur l'état de conduite.

22. Produit programme logiciel qui peut être chargé directement dans une mémoire interne d'une centrale (3) et/ou d'un terminal (1a) d'un détecteur mobile (1) et qui comprend des portions de programme avec lesquelles sont réalisées et/ou peuvent être réalisées les étapes du procédé selon l'une des revendications 1 à 15 lorsque le produit programme est exécuté dans la centrale (3) et/ou dans le terminal (1).
